# EUROPÄISCHE PATENTSCHRIFT

(11) **EP 3 795 036 B1**
(45) Veröffentlichungstag und Bekanntmachung des Hinweises auf die Patenterteilung: **21.02.2024**
(21) Anmeldenummer: 20196407.9
(22) Anmeldetag: 16.09.2020
(51) Int. Cl.: A47C 27/14, B65D 85/07

(54) **MATRATZENVERSANDEINHEIT**
MATTRESS SHIPPING UNIT
UNITÉ D'EXPÉDITION POUR MATELAS

(30) Priorität: 17.09.2019 DE 102019125036
(43) Veröffentlichungstag der Anmeldung: 24.03.2021
(73) Patentinhaber: Emma Sleep GmbH, 60329 Frankfurt am Main (DE)
(72) Erfinder: Müller, Manuel, 60329 Frankfurt am Main (DE); Jorge, Alvarez Diez, 60329 Frankfurt am Main (DE)
(74) Vertreter: Prinz & Partner mbB

(56) Entgegenhaltungen:
- JP-A- 2002 225 938
- JP-U- 3 219 226
- US-A- 6 100 206

## Beschreibung

Die Erfindung betrifft eine Matratzenversandeinheit mit einer Matratze und einem Versandsack.

Mit zunehmender Durchsetzung des Onlineversandhandels werden immer mehr Güter im Internet bestellt und an den Kunden versandt. Auch Matratzen können im Internet bestellt werden und werden dann mit Zustelldiensten zum Kunden versandt.

Um das Volumen der Sendung möglichst gering zu halten, sind Matratzenversandeinheiten bekannt, die eine Hülle aufweisen, in der eine Matratze in einem komprimierten Versandzustand eingefasst ist. Um die Kräfte aufbringen zu können, die dazu notwendig sind, die Matratze in ihrem komprimierten Versandzustand zu halten, wird üblicherweise eine reißstarke Folie als Hülle verwendet.

Solche Folien genügen jedoch nicht mehr den vom Verbraucher erwarteten Umwelt- und Gesundheitsstandards.

Die JP 2002-225938 A offenbart eine Aufbewahrungseinheit für einen japanischen Futon, mit einer inneren Tasche und einer äußeren Tasche.

In der JP 3219226 U ist eine Aufbewahrungstasche offenbart, in der ein Futon verstaut werden kann.

Die US 6,100,206 A bezieht sich auf härtbare oder thermoplastische Verbundwerkstoffe sowie Gussartikel, die für orthopädische Gussanwendungen eingesetzt werden.

Es ist daher Aufgabe der Erfindung, eine Matratzenversandeinheit bereitzustellen, die umweltfreundlicher ist und zu keinen gesundheitsbedenklichen Belastungen führt.

Die Aufgabe wird gelöst durch eine Matratzenversandeinheit mit einer Matratze und einem Versandsack, wobei sich die Matratze in einem komprimierten Versandzustand befindet und im Versandsack vollständig aufgenommen ist. Der Versandsack weist eine Hülle auf, die überwiegend aus einem luftdurchlässigen Material hergestellt ist. Die Hülle weist eine Sollbruchstelle auf, die in axialer Richtung entlang der Hülle verläuft.

Durch die überwiegende Luftdurchlässigkeit des Materials des Versandsacks wird sichergestellt, dass flüchtige Verbindungen, insbesondere flüchtige organische Verbindungen, die während des Versands aus der Matratze austreten, an die Umgebung abgegeben werden und sich nicht innerhalb des Versandsacks sammeln. Insbesondere ist also ein Luftaustausch zwischen der Matratze und der Umgebung des Versandsacks stets gegeben. Dadurch entstehen beim Öffnen der Versandeinheit nur extrem geringe Belastungen durch flüchtige Verbindungen, insbesondere flüchtige organische Verbindungen, wie sie etwa bei der Verwendung von Hüllen aus Folie auftreten konnten.

Zudem ist die Hülle aus luftdurchlässigem Material umweltfreundlicher als eine Hülle aus Folie.

Im Gegensatz zu einzelnen Luftlöchern gewährleistet die luftdurchlässige Hülle gleichzeitig einen zuverlässigen Schutz vor Verschmutzungen oder Beschädigungen der Matratze.

Zum Beispiel ist der Versandsack, insbesondere die Hülle, bis auf eine Öffnung zum Einführen der Matratze vollständig geschlossen.

Die Öffnung kann an der dem Boden entgegengesetzten Ende vorgesehen sein.

Der Versandsack kann zylindrisch, insbesondere kreiszylindrisch sein.

Vorzugsweise ist die Matratze im komprimierten Versandzustand eingerollt und/oder gefaltet, um das Volumen der Matratze effektiv zu verringern.

Der komprimierte Versandzustand zeichnet sich beispielsweise dadurch aus, dass das Volumen der Matratze um mindestens 20% ihres unkomprimierten Volumens verringert ist.

Bei der Matratze handelt es sich insbesondere um eine europäische Matratze, also nicht um z.B. einen japanischen Futon.

Erfindungsgemäß ist der Versandsack derart ausgebildet, nämlich durch eine Sollbruchstelle der Hülle, dass er nur einmal für den Versand der Matratze verwendet werden kann. Er ist also zur nur einmaligen Verwendung zum Versand der Matratze vorgesehen.

Insbesondere ist der Versandsack so klein ausgebildet, dass die Matratze vom Kunden nicht zurück in den Versandzustand überführt werden kann.

Um die Abfuhr von flüchtigen Verbindungen in die Umgebung weiter zu verbessern, kann die Hülle vollständig aus dem luftdurchlässigen Material hergestellt sein.

In einer Ausführungsvariante ist das luftdurchlässige Material ein Textil, insbesondere ein nicht-gewebtes Textil, wodurch ein flexibler und einfach zu lagernder Versandsack bereitgestellt wird. Zum Beispiel ist das nicht-gewebte Textil ein Vliesstoff.

In einer Ausführungsform ist das luftdurchlässige Material Polypropylen, wodurch der Versandsack kostengünstig herzustellen ist.

Um einen stabilen und einfachen Versandsack bereitzustellen, kann die Hülle einen Boden und wenigstens eine Umfangswand aufweisen. Der Boden kann zumindest teilweise, insbesondere vollständig aus dem luftdurchlässigen Material hergestellt sein. Alternativ oder zusätzlich kann die wenigstens eine Umfangswand zumindest teilweise, insbesondere vollständig aus dem luftdurchlässigen Material hergestellt sein.

Die Umfangswand erstreckt sich insbesondere vollständig um den Umfang des Versandsacks bzw. bildet den Umfang des Versandsacks.

In einer Ausgestaltung der Erfindung weist der Versandsack einen Verschluss, insbesondere einen Kordelzug auf, mittels dem die Öffnung des Versandsacks zum Einführen der Matratze verschlossen werden kann. Dadurch können Verschmutzungen und Beschädigungen der Matratze während des Versands vermieden werden.

Für einen besonders effektiven Versand, insbesondere mit regulären Versanddienstleistern, kann der Versandsack einen Durchmesser von weniger oder gleich 50 cm, insbesondere weniger oder gleich 40 cm haben und/oder eine Länge von weniger als 150 cm, insbesondere weniger oder gleich 135 cm haben.

In einer Ausführungsform der Erfindung ist die Stärke bzw. Dicke der Hülle derart gewählt, dass die Hülle die Matratze im komprimierten Versandzustand hält, wodurch auf zusätzliche stabilisierende Elemente, wie Spannriemen, verzichtet werden kann.

Die Stärke der Hülle beträgt zum Beispiel mindestens 70 g/m², insbesondere 75 g/m².

Beispielsweise erzeugt die Matratze in ihrem komprimierten Versandzustand eine vorbekannte Expansionskraft und der Versandsack, insbesondere die Hülle, ist derart ausgebildet, dass er eine der Expansionskraft entgegengerichtete Gegenkraft ausübt. Dadurch ist sichergestellt, dass der Versandsack nicht durch die Matratze beschädigt wird.

In einer Ausführungsvariante kann die Sollbruchstelle eine Sollbruchlinie sein. Durch die Sollbruchstelle wird die Entnahme der Matratze aus dem Versandsack vereinfacht.

Weitere Merkmale und Vorteile der Erfindung ergeben sich aus der nachfolgenden Beschreibung sowie aus den beigefügten Zeichnungen, auf die Bezug genommen wird. In den Zeichnungen zeigen:
- Figur 1 eine erfindungsgemäße Matratzenversandeinheit im ungepackten Zustand, und
- Figur 2 die erfindungsgemäße Matratzenversandeinheit gemäß Figur 1 im gepackten Zustand.

Aufzählungen mehrerer Komponenten mit "und/oder", zum Beispiel "a, b und/oder c" sind im Rahmen dieser Erfindung als eine Offenbarung einer beliebigen Kombination der Komponenten zu verstehen, das heißt als "a und/oder b und/oder c".

In Figur 1 ist äußerst schematisch eine Matratzenversandeinheit 10 aus einer Matratze 12 und einem Versandsack 14 dargestellt.

Die Matratze 12 und der Versandsack 14 sind in verschiedenen Maßstäben dargestellt, um Details des Versandsacks 14 sichtbar zu machen. In Wirklichkeit ist der Versandsack 14 deutlich kleiner als die Matratze 12.

Die Matratze 12 ist in Figur 1 im Gebrauchszustand, das heißt in einem unkomprimierten Zustand dargestellt.

Im gezeigten Ausführungsbeispiel weist die Matratze 12 eine Länge L_{M} von 200 cm und eine Breite B_{M} von 90 cm auf.

Die Matratze 12 ist aus einem kompressiblen Schaumstoff hergestellt.

Denkbar ist jedoch auch, dass andere Materialien zur Herstellung der Matratze 12 verwendet werden.

Die Matratze 12 ist insbesondere eine europäische Matratze, also eine Matratze europäischen bzw. westlichen Typs und zum Beispiel kein japanischer Futon.

Der Versandsack 14 ist im gezeigten Ausführungsbeispiel zylindrisch, hier kreiszylindrisch, und weist eine Hülle 16 auf.

Die Hülle 16 hat einen Boden 18, der hier kreisförmig ist, und eine Umfangswand 20, die sich vom Boden 18 aus erstreckt.

Die Hülle 16 und damit der Boden 18 und die Umfangswand 20 sind im gezeigten Ausführungsbeispiel vollständig aus einem luftdurchlässigen Material 21.

Denkbar ist selbstverständlich auch, dass nur Teile der Hülle 16, also nur Teile des Bodens 18 und/oder Teile der Umfangswand 20 aus dem luftdurchlässigen Material 21 sind. In gesamter Betrachtung ist die Hülle 16 jedoch überwiegend aus dem luftdurchlässigen Material 21.

Das luftdurchlässige Material 21 ist ein nicht-gewebtes Textil, beispielsweise ein Vliesstoff.

Zum Beispiel wird Polypropylen als luftdurchlässiges Material 21 verwendet.

Die Umfangswand 20, insbesondere die gesamte Hülle 16 haben eine Stärke von 75 g/m².

Der Boden 18 und damit der Versandsack 14 hat im gezeigten Ausführungsbeispiel einen Durchmesser von weniger oder gleich 50 cm, insbesondere weniger oder gleich 40 cm. Im gezeigten Ausführungsbeispiel ist der Durchmesser D_{S} 40 cm.

Die Umfangswand 20 erstreckt sich vom Boden 18 aus. Die Umfangswand 20 ist am Boden 18 befestigt, beispielsweise vernäht. Dabei kann die Naht über den gesamten Umfang des Bodens 18 verlaufen oder nur Teile davon abdecken.

Die Umfangswand 20 erstreckt sich entlang des gesamten Umfangs des Bodens 18 und somit auch über den gesamten Umfang des Versandsacks, bzw. bildet den Umfang des Versandsacks 14.

Die Umfangswand 20 und damit der Versandsack 14 hat in ausgebreitetem Zustand eine Länge Ls von weniger als 150 cm, insbesondere weniger oder gleich 135 cm.

Im gezeigten Ausführungsbeispiel hat die Umfangswand 20 und somit der Versandsack 14 eine Länge Ls von 135 cm.

Denkbar ist jedoch auch, dass die Länge Ls des Versandsacks 14 maximal 50 %, insbesondere maximal 25 % größer ist als die Breite B_{M} der Matratze 12.

Am vom Boden 18 abgewandten Ende der Umfangswand 20 ist kein weiterer Boden vorgesehen, sondern der Versandsack 14 weist dort eine Öffnung 22 auf.

Die Öffnung 22 dient dem Einführen und/oder Entnehmen der Matratze 12 aus dem Versandsack 14.

An der Umfangswand 20 kann im Bereich der Öffnung 22 ein Verschluss vorgesehen sein, um die Öffnung 22 zu verschließen.

Im gezeigten Ausführungsbeispiel ist dies ein Kordelzug 26, der in einem Saum 28 der Umfangswand 20 verläuft.

Im gezeigten Ausführungsbeispiel weist die Hülle 16, hier die Umfangswand 20, eine Sollbruchstelle 30 auf.

Die Sollbruchstelle 30 erstreckt sich im gezeigten Ausführungsbeispiel als Sollbruchlinie von der Öffnung 22 in Richtung zum Boden 18 hin.

Die Sollbruchstelle 30 ist beispielsweise ein Abschnitt dünnerer Stärke der Hülle 16 oder ein Schnitt in der Hülle 16, der durch eine Reißnaht verschlossen ist.

In Figur 2 ist der gepackte Zustand der Matratzenversandeinheit 10 dargestellt, der dem Versandzustand entspricht.

Die Matratze 12 ist in einem komprimierten Versandzustand, in dem die Matratze 12 einen Bruchteil ihres Volumens aufweist. Beispielsweise weist die Matratze 12 im komprimierten Versandzustand nur höchstens 80% ihres unkomprimierten Volumens, also dem Volumen im unkomprimierten Zustand, auf. Das Volumen der Matratze 12 kann also im komprimierten Versandzustand um wenigstens 20 % ihres unkomprimierten Volumens verringert sein.

Im komprimierten Versandzustand ist die Matratze 12 eingerollt und/oder gefaltet.

Im gezeigten Ausführungsbeispiel ist die Matratze 12 lediglich eingerollt. Größere Matratzen werden jedoch vor dem Rollen beispielsweise einmal oder mehrfach gefaltet.

Denkbar ist jedoch auch, dass die Matratze nur gefaltet ist.

Die komprimierte Matratze 12, das heißt die Matratze 12 im komprimierten Versandzustand, ist vollständig im Versandsack 14 aufgenommen.

Der Durchmesser D_{K} der Matratze 12 im komprimierten Versandzustand ist kleiner oder gleich dem Durchmesser Ds des Versandsacks 14.

Die Länge L_{K} der Matratze 12 entspricht im gezeigten Ausführungsbeispiel der Breite B_{M} der unkomprimierten Matratze, das heißt hier 90 cm.

Im komprimierten Versandzustand, also auch innerhalb des Versandsacks 14, erzeugt die Matratze 12 eine Expansionskraft F_{E} radial nach außen.

Diese Expansionskraft ist vorbekannt, da sie vom Grad der Kompression der Matratze 12 abhängt.

Die Hülle 16, insbesondere die Umfangswand 20 übt eine der Expansionskraft F_{E} entgegengerichtete Gegenkraft F_{G} aus, die die Matratze 12 in ihrem komprimierten Versandzustand hält.

Damit die Hülle 16, insbesondere die Umfangswand 20 die Gegenkraft F_{G} aufbringen kann, ist die Dicke bzw. die Stärke der Hülle 16 entsprechend gewählt. Die Dicke bzw. die Stärke der Hülle 16, insbesondere von der Umfangswand 20, hängt selbstverständlich auch von den Materialeigenschaften des luftdurchlässigen Materials 21 ab.

Der Versandsack 14 ist durch den Verschluss 24, also hier den Kordelzug 26, verschlossen, um Beschädigungen oder Verschmutzungen der Matratze 12 zu vermeiden.

Die Matratze 12 ist im Versandsack 14 somit sicher und mit geringem Volumen für den Versand verstaut. Gleichzeitig erlaubt die Luftdurchlässigkeit des Versandsacks 14 stets einen Luftaustausch zwischen der Matratze 12 und der Umgebung des Versandsacks 14, sodass flüchtige organische Verbindungen, die in der Matratze 12 aufgrund der Herstellung vorhanden sind, schon während des Versands an die Umgebung abgegeben werden, wodurch die Belastung durch solche flüchtigen organischen Verbindungen beim Entpacken sehr niedrig ausfällt.

Zudem ist ein Versandsack 14 aus einem luftdurchlässigen Material 21 im Gegensatz zu einer Folie umweltfreundlicher herzustellen.

Zum Entnehmen der Matratze 12 aus dem Versandsack 14 kann der Versandsack 14 mithilfe der Sollbruchstelle 30 einfach geöffnet werden. Dadurch wird zwar der Versandsack 14 zerstört, jedoch kann ein Endkunde die Matratze 12 nicht selbstständig wieder in ihren komprimierten Versandzustand überführen, sodass der Versandsack 14 vom Kunden ohnehin nicht wiederverwendbar ist.

Obwohl lediglich ein kreiszylindrischer Versandsack 14 als Ausführungsbeispiel beschrieben wurde, sind selbstverständlich auch andere Geometrien des Versandsacks 14 mit entsprechender Komprimierung der Matratze 12 denkbar. Beispielsweise kann ein quaderförmiger Versandsack 14 eine Matratze 12 aufnehmen, die im komprimierten Versandzustand lediglich gefaltet ist.

## Patentansprüche

1. Matratzenversandeinheit mit einer Matratze (12) und einem Versandsack (14), wobei sich die Matratze (12) in einem komprimierten Versandzustand befindet und im Versandsack (14) vollständig aufgenommen ist,
wobei der Versandsack (14) eine Hülle (16) aufweist, die überwiegend aus einem luftdurchlässigen Material (21) hergestellt ist,
wobei die Hülle (16) eine Sollbruchstelle (30) aufweist, die in axialer Richtung entlang der Hülle (16) verläuft.

2. Matratzenversandeinheit nach Anspruch 1, **dadurch gekennzeichnet, dass** die Hülle (16) vollständig aus dem luftdurchlässigen Material (21) hergestellt ist.

3. Matratzenversandeinheit nach Anspruch 1 oder 2, **dadurch gekennzeichnet, dass** das luftdurchlässige Material (21) ein Textil, insbesondere ein nicht-gewebtes Textil ist.

4. Matratzenversandeinheit nach einem der vorhergehenden Ansprüche, **dadurch gekennzeichnet, dass** das luftdurchlässige Material (21) Polypropylen ist.

5. Matratzenversandeinheit nach einem der vorhergehenden Ansprüche, **dadurch gekennzeichnet, dass** die Hülle (16) einen Boden (18) und wenigstens eine Umfangswand (20) aufweist, wobei der Boden (18) zumindest teilweise, insbesondere vollständig aus dem luftdurchlässigen Material (21) hergestellt ist und/oder wobei die wenigstens eine Umfangswand (20) zumindest teilweise, insbesondere vollständig aus dem luftdurchlässigen Material (21) hergestellt ist.

6. Matratzenversandeinheit nach einem der vorhergehenden Ansprüche, **dadurch gekennzeichnet, dass** der Versandsack (14) einen Verschluss (24), insbesondere einen Kordelzug (26) aufweist.

7. Matratzenversandeinheit nach einem der vorhergehenden Ansprüche, **dadurch gekennzeichnet, dass** der Versandsack (14) einen Durchmesser (Ds) von weniger oder gleich 50 cm, insbesondere weniger oder gleich 40 cm hat und/oder eine Länge (Ls) von weniger als 150 cm, insbesondere weniger oder gleich 135 cm hat.

8. Matratzenversandeinheit nach einem der vorhergehenden Ansprüche, **dadurch gekennzeichnet, dass** die Stärke der Hülle (16) derart gewählt ist, dass die Hülle (16) die Matratze (12) im komprimierten Versandzustand hält.

9. Matratzenversandeinheit nach einem der vorhergehenden Ansprüche, **dadurch gekennzeichnet, dass** die Matratze (12) in ihrem komprimierten Versandzustand eine vorbekannte Expansionskraft (F_{E}) erzeugt und der Versandsack (14), insbesondere die Hülle (16), derart ausgebildet ist, dass er eine der Expansionskraft (F_{E}) entgegengerichtete Gegenkraft (F_{G}) ausübt.

## Claims

1. A mattress shipping unit comprising a mattress (12) and a shipping bag (14), wherein the mattress (12) is in a compressed shipping condition and is completely accommodated in the shipping bag (14), wherein the shipping bag (14) has a cover (16) which is predominantly made from an air-permeable material (21),
wherein the cover (16) has a predetermined breaking point (30) that extends along the cover (16) in the axial direction.

2. The mattress shipping unit according to claim 1, **characterized in that** the cover (16) is completely made from the air-permeable material (21).

3. The mattress shipping unit according to claim 1 or 2, **characterized in that** the air-permeable material (21) is a textile, in particular a non-woven textile.

4. The mattress shipping unit according to any of the preceding claims, **characterized in that** the air-permeable material (21) is polypropylene.

5. The mattress shipping unit according to any of the preceding claims, **characterized in that** the cover (16) has a bottom (18) and at least one peripheral wall (20), wherein the bottom (18) is at least partially, in particular completely made from the air-permeable material (21), and/or wherein the at least one peripheral wall (20) is at least partially, in particular completely made from the air-permeable material (21).

6. The mattress shipping unit according to any of the preceding claims, **characterized in that** the shipping bag (14) has a closure (24), in particular a drawstring (26).

7. The mattress shipping unit according to any of the preceding claims, **characterized in that** the shipping bag (14) has a diameter (Ds) of less than or equal to 50 cm, in particular less than or equal to 40 cm, and/or a length (Ls) of less than 150 cm, in particular less than or equal to 135 cm.

8. The mattress shipping unit according to any of the preceding claims, **characterized in that** the thickness of the cover (16) is selected such that the cover (16) keeps the mattress (12) in the compressed shipping condition.

9. The mattress shipping unit according to any of the preceding claims, **characterized in that** in its compressed shipping condition, the mattress (12) generates a previously known expansion force (F_{E}), and the shipping bag (14), in particular the cover (16), is configured so as to exert a counterforce (F_{G}) in the opposite direction to the expansion force (F_{E}).

## Revendications

1. Unité d'expédition de matelas comprenant un matelas (12) et un sac d'expédition (14), le matelas (12) se trouvant dans un état d'expédition comprimé et étant entièrement reçu dans le sac d'expédition (14),
le sac d'expédition (14) présentant une housse (16) qui est en majeure partie réalisée en un matériau perméable à l'air (21),
la housse (16) présentant un point de rupture déterminé (30) qui s'étend dans le sens axial le long de la housse (16).

2. Unité d'expédition de matelas selon la revendication 1, **caractérisée en ce que** la housse (16) est entièrement réalisée en un matériau perméable à l'air (21).

3. Unité d'expédition de matelas selon la revendication 1 ou 2, **caractérisée en ce que** le matériau perméable à l'air (21) est un textile, en particulier un textile non tissé.

4. Unité d'expédition de matelas selon l'une des revendications précédentes, **caractérisée en ce que** le matériau perméable à l'air (21) est le polypropylène.

5. Unité d'expédition de matelas selon l'une des revendications précédentes, **caractérisée en ce que** la housse (16) présente un fond (18) et au moins une paroi périphérique (20), le fond (18) étant au moins partiellement, en particulier entièrement réalisé en le matériau perméable à l'air (21) et/ou ladite au moins une paroi périphérique (20) étant au moins partiellement, en particulier entièrement réalisée en le matériau perméable à l'air (21).

6. Unité d'expédition de matelas selon l'une des revendications précédentes, **caractérisée en ce que** le sac d'expédition (14) présente une fermeture (24), en particulier un cordon (26).

7. Unité d'expédition de matelas selon l'une des revendications précédentes, **caractérisée en ce que** le sac d'expédition (14) présente un diamètre (D_{S}) inférieur ou égal à 50 cm, en particulier inférieur ou égal à 40 cm et/ou une longueur (Ls) inférieure à 150 cm, en particulier inférieure ou égale à 135 cm.

8. Unité d'expédition de matelas selon l'une des revendications précédentes, **caractérisée en ce que** l'épaisseur de la housse (16) est choisie de telle sorte que la housse (16) maintient le matelas (12) dans l'état d'expédition comprimé.

9. Unité d'expédition de matelas selon l'une des revendications précédentes, **caractérisée en ce que** le matelas (12), dans son état d'expédition comprimé, génère une force d'expansion (F_{E}) déjà connue, et **en ce que** le sac d'expédition (14), en particulier la housse (16), est réalisé de manière à exercer une force antagoniste (F_{G}) opposée à la force d'expansion (F_{E}).
